# EUROPÄISCHE PATENTSCHRIFT

(11) **EP 3 783 178 B1**
(45) Veröffentlichungstag und Bekanntmachung des Hinweises auf die Patenterteilung: **20.03.2024**
(21) Anmeldenummer: 20213516.6
(22) Anmeldetag: 11.12.2020
(51) Int. Cl.: E05D 5/04, E05D 11/00, E06B 7/36

(54) **TÜR**
DOOR
PORTE

(43) Veröffentlichungstag der Anmeldung: 24.02.2021
(73) Patentinhaber: Athmer OHG, 59757 Arnsberg (DE)
(72) Erfinder: HECKMANN, Andre, 59759 Arnsberg (DE)
(74) Vertreter: Schäperklaus, Jochen

(56) Entgegenhaltungen:
- EP-A1- 3 348 776
- EP-A1- 3 767 067
- DE-A1-102019 100 645
- DE-U1-202014 101 362

## Beschreibung

Die vorliegende Erfindung betrifft eine Tür gemäß dem Oberbegriff des Anspruchs 1.

Aus dem Stand der Technik sind Türen mit einem Türblatt, einem Türband und einer Türzarge bekannt. Das Türblatt ist über das Türband schwenkbar mit der Türzarge verbunden. Dabei gibt es im geöffneten Zustand der Tür einen Spalt zwischen dem Türblatt und der Türzarge an der Seite des Türblatts, an der das Türband angeordnet ist. Diese Seite wird auch als Bandseite bezeichnet. Es handelt sich somit um einen bandseitigen Spalt. Die Größe des bandseitigen Spalts verändert sich während der Schwenkbewegung des Türblatts, sodass die Gefahr besteht, dass ein menschlicher Finder gequetscht wird. Dies gilt insbesondere für Finger von Kindern, da diese kleiner sind und Kinder besonders häufig ihre Finger in diesen Spalt stecken.

DE 20 2014 101 362 U1 offenbart eine Vorrichtung, mit der solch ein bandseitiger Spalt zumindest teilweise verdeckt werden kann, um die Gefahr, dass Finger gequetscht werden, zu verringern.

Demgegenüber liegt der vorliegenden Erfindung die Aufgabe zugrunde, eine flexiblere Möglichkeit zur Erhöhung der Sicherheit auf der Bandseite der Tür zu schaffen.

Diese Aufgabe wird durch eine Tür gemäß Anspruch 1 gelöst. Ausführungsformen der Erfindung sind in den abhängigen Ansprüchen angegeben.

Die Tür umfasst ein Türblatt, ein Türband, eine Türzarge, ein Befestigungsprofil und ein Abdeckprofil. Das Türblatt weist zwei Hauptoberflächen und zwei Nebenoberflächen auf. Der Flächeninhalt der Hauptoberflächen ist jeweils um ein Vielfaches größer als der Flächeninhalt der Nebenoberflächen. Beispielsweise können die Hauptoberflächen die Oberflächen sein, die im geschlossenen Zustand der Tür sichtbar sind. Das Türband ist an einem seitlichen Endbereich des Türblatts befestigt. Unter dem seitlichen Endbereich wird dabei im Rahmen dieser Beschreibung insbesondere die Bandseite des Türblatts verstanden. Das Türblatt ist über das Türband schwenkbar mit der Türzarge verbunden. Das Befestigungsprofil ist am Türblatt oder an der Türzarge befestigt. Das Abdeckprofil ist mit dem Befestigungsprofil verbunden. Das Abdeckprofil deckt einen Spalt zwischen dem Türblatt und der Türzarge zumindest teilweise ab, der benachbart zum seitlichen Endbereich angeordnet ist. Es handelt sich dabei also um den bandseitigen Spalt.

Das Abdeckprofil weist einen Bandabschnitt auf, der ausschließlich oberhalb und unterhalb des Türbands angeordnet ist. Dies kann insbesondere bedeuten, dass der Bandabschnitt nicht seitlich versetzt zum Türband angeordnet ist. Es ist beispielsweise auch möglich, dass der gesamte Abschnitt des Abdeckprofils, der oberhalb und unterhalb des Türbands angeordnet ist, den Bandabschnitt darstellt.

Falls das Türblatt über mehrere Türbänder an der Türzarge befestigt ist, kann der Bandabschnitt auch zwischen den zwei der Türbänder angeordnet sein. Im Rahmen dieser Beschreibung wird diese Möglichkeit explizit als oberhalb eines ersten der Türbänder und unterhalb eines zweiten der Türbänder verstanden.

Die Richtungen "oberhalb" und "unterhalb" beziehen sich dabei auf die Tür im bestimmungsgemäß eingebauten Zustand, sodass die Schwenkbewegung des Türflügels in einer horizontalen Ebene erfolgt.

Dies gilt ebenso für alle anderen Richtungsangaben in dieser Beschreibung.

Erfindungsgemäß ist vorgesehen, dass der Bandabschnitt in einer horizontalen Richtung parallel zu den Hauptoberflächen versetzt zum Befestigungsprofil angeordnet ist. Dies kann bedeuten, dass jede geometrische Ebene, die senkrecht zu den Hauptoberflächen angeordnet ist, nicht sowohl den Bandabschnitt als auch das Befestigungsprofil schneidet. Unter einer geometrischen Ebene wird dabei im Rahmen dieser Beschreibung insbesondere eine virtuelle Ebene verstanden, die nicht als Bauteil vorhanden ist. Zusätzlich dazu kann der Bandabschnitt auch noch in einer horizontalen Richtung senkrecht zu den Hauptoberflächen versetzt zum Befestigungsprofil angeordnet sein.

Die Anordnung des Bandabschnitts ist vorteilhaft, da eine flachere Bauart der Kombination aus Befestigungsprofil und Abdeckprofil erreicht werden kann. Somit kann diese Kombination auch bei Türen verwendet werden, bei denen das Türband einen relativ geringen Abstand in einer horizontalen Richtung senkrecht zur Hauptoberfläche des Türblatts aufweist.

Ein Abstand des Abdeckprofils von den Hauptoberflächen ist einstellbar. Es kann insbesondere der Abstand in einer horizontalen Richtung senkrecht zu den Hauptoberflächen einstellbar sein. Hierdurch kann die Position des Abdeckprofils, insbesondere des Bandabschnitts, an die Position des Türbands angepasst werden.

Die Tür umfasst ein Deckelprofil. Das Deckelprofil ist, insbesondere direkt, am Befestigungsprofil befestigt und definiert gemeinsam mit dem Befestigungsprofil einen Innenraum. Das Deckelprofil kann beispielsweise den Innenraum vor Verschmutzungen und Beschädigungen schützen.

Das Abdeckprofil, insbesondere der Bandabschnitt, ragt aus dem Innenraum heraus. Beispielsweise kann das Abdeckprofil, insbesondere der Bandabschnitt, in einer horizontalen Richtung parallel zu den Hauptoberflächen aus dem Innenraum herausragen. Ein Abstandsverstellungsmechanismus ist innerhalb des Innenraums angeordnet. Der Abstand des Abdeckprofils in der horizontalen Richtung senkrecht zu den Hauptoberflächen vom Türblatt ist mittels des Abstandsverstellungsmechanismus einstellbar. In diesem Fall kann der Bandabschnitt in einer horizontalen Richtung parallel zu den Hauptoberflächen versetzt zum Abstandsverstellungsmechanismus angeordnet sein.

Nach einer Ausführungsform der Erfindung kann das Abdeckprofil mit dem Befestigungsprofil über ein Verbindungselement verbunden sein. Dies ist besonders vorteilhaft für einen einfachen Aufbau des Abdeckprofils. So kann das Abdeckprofil eine relativ einfach herzustellende Geometrie aufweisen. Es muss lediglich mit dem Verbindungselement verbindbar sein.

Nach einer Ausführungsform der Erfindung kann das Verbindungselement zwei Schenkel aufweisen, zwischen denen das Abdeckprofil befestigt, insbesondere eingeklemmt oder verschraubt, ist.

Nach einer Ausführungsform der Erfindung können sich die Schenkel in ihrer Querrichtung seitlich weg vom Befestigungsprofil erstrecken.

Unter einer Querrichtung wird dabei im Rahmen dieser Beschreibung insbesondere die Richtung verstanden, die horizontal parallel zu den Hauptoberflächen verläuft.

Nach einer Ausführungsform der Erfindung kann das Deckelprofil in einer horizontalen Richtung senkrecht zu den Hauptoberflächen mit dem Abdeckprofil überlappen. Dies kann bedeuten, dass es eine geometrische Ebene gibt, die senkrecht zu den Hauptoberflächen angeordnet ist und die sowohl das Abdeckprofil als auch das Deckelprofil schneidet.

Bei dieser Ausführungsform kann das Abdeckprofil somit den Bandabschnitt, der in einer horizontalen Richtung parallel zu den Hauptoberflächen vom Befestigungsprofil beabstandet ist, und einen Verbindungsabschnitt umfassen, der keinen Abstand in der horizontalen Richtung parallel zu den Hauptoberflächen vom Befestigungsprofil aufweist.

Nach einer Ausführungsform der Erfindung kann die Tür eine erste Endkappe und eine zweite Endkappe aufweisen. Die erste Endkappe kann an einem ersten Ende des Befestigungsprofils und/oder an einem ersten Ende des Deckelprofils befestigt sein. Die zweite Endkappe kann an einem zweiten Ende des Befestigungsprofils und/oder an einem zweiten Ende des Deckelprofils befestigt sein. Das erste Ende kann dabei jeweils dem zweiten Ende gegenüber angeordnet sein. Die Endkappen können beispielsweise den Innenraum oben und unten schließen.

Es ist insbesondere möglich, dass das Deckelprofil, das Befestigungsprofil und die Endkappen aneinander so verbunden sind, dass von außerhalb des Innenraums keine Verschraubungen sichtbar sind. Dies kann insbesondere durch eine form- und/oder kraftschlüssige Verbindung der Bauteile miteinander erreicht werden. Nach einer Ausführungsform der Erfindung kann das Befestigungsprofil zwei in Längsrichtung des Befestigungsprofils verlaufende Schienen aufweisen. Unter der Längsrichtung wird dabei im Rahmen dieser Beschreibung insbesondere die Richtung verstanden, in der das jeweilige Bauteil seine längste Ausdehnung aufweist. Der Abstandsverstellungsmechanismus und/oder die Endkappen können dabei zwischen den Schienen eingeschoben sein. So können die Endkappen und/oder der Abstandsverstellungsmechanismus besonders einfach zu montieren sein.

Nach einer Ausführungsform der Erfindung kann der Bandabschnitt eine kreisbogenförmige Querschnittsfläche aufweisen. Der Durchmesser des Bandabschnitts kann an einen Durchmesser des Türbands angepasst sein. Unter der Anpassung wird dabei im Rahmen dieser Beschreibung insbesondere verstanden, dass die beiden Durchmesser ähnlich oder gleich sind. Aufgrund der Anpassung entsteht kein oder lediglich ein kleiner Spalt zwischen dem Bandabschnitt und dem Türband. Dies ist aus Klemmschutzgründen und aufgrund des optischen Erscheinungsbilds vorteilhaft.

Nach einer Ausführungsform der Erfindung kann das Abdeckprofil eine Brechnut aufweisen. Unter einer Brechnut wird dabei im Rahmen dieser Beschreibung insbesondere ein Bereich des jeweiligen Bauteils mit einer verringerten Dicke verstanden, der länglich ausgebildet ist. Beispielsweise kann die Brechnut eine Länge aufweisen, die mehr als doppelt so groß ist wie die Breite und/oder die Tiefe. Die Brechnut kann insbesondere dazu ausgebildet sein, dass das Abdeckprofil entlang der Brechnut einfacher durchgebrochen werden kann als in anderen Bereichen des Abdeckprofils.

Die Brechnut kann eine Längsachse aufweisen, die parallel zur Längsachse des Abdeckprofils verläuft. Die Brechnut kann seitlich versetzt zum Bandabschnitt, insbesondere direkt anschließend an den Bandabschnitt, angeordnet sein.

Die Brechnut ist vorteilhaft, damit ein Benutzer in einfacher Art und Weise einen Teilbereich aus dem Bandabschnitt herausbrechen kann. Dies ist notwendig, da das Abdeckprofil im Bereich des Türbands einen Freiraum für das Türband aufweisen muss. Zu diesem Zweck kann ein Benutzer an zwei Stellen jeweils einen Einschnitt in den Bandabschnitt einbringen, beispielsweise mit einem Schneidwerkzeug wie einer Säge oder einem Messer. Die Einschnitte können sich jeweils bis zur Brechnut erstrecken. Die Längsachsen der Einschnitte können sich insbesondere senkrecht zur Längsachse der Brechnut erstrecken. Anschließend kann der Teilbereich, der durch die beiden Einschnitte und die Brechnut begrenzt ist, aus dem Bandabschnitt herausgebrochen werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische Explosionsdarstellung eines Teils einer Tür nach einer Ausführungsform der Erfindung mit einem Befestigungsprofil und einem Abdeckprofil;
- Fig. 2: eine schematische Schnittansicht eines Ausschnitts einer Tür nach einer Ausführungsform der Erfindung mit einem Türflügel, an dem der Teil aus Fig. 1 befestigt ist;
- Fig. 3: eine schematische Schnittansicht des Teils aus Fig. 1; und
- Fig. 4: eine schematische perspektivische Darstellung des Teils aus Fig. 1..

Die Tür umfasst ein Befestigungsprofil 100, ein Abdeckprofil 101, ein Deckelprofil 102, zwei Endkappen 103, ein erstes Befestigungselement 104 mit einem Außengewinde, ein zweites Befestigungselement 105 mit einem Innengewinde und ein Verbindungselement 106. Das Befestigungsprofil 100 weist an seinen Seiten jeweils eine Schiene 107 auf, deren Längsachsen sich in Längsrichtung des Befestigungsprofils 100 erstrecken. Das Abdeckprofil 101 weist einen Bandabschnitt 108 und einen Verbindungsabschnitt 109 auf.

Das Befestigungsprofil 100 ist an einem Türflügel 202 befestigt, der über das Türband 200 schwenkbar an einer Türzarge 201 befestigt ist. Dies ist jedoch lediglich beispielhaft. Es ist auch eine Befestigung des Befestigungsprofils 100 an der Türzarge 201 möglich. Die Endkappen sind am Befestigungsprofil 100 befestigt, indem sie zwischen den Schienen 107 eingeschoben sind. Das erste Befestigungselement 104 ist ebenfalls zwischen den Schienen eingeschoben und so am Befestigungsprofil 100 befestigt. Das zweite Befestigungselement 105 ist mit dem Verbindungselement 106 verbunden, beispielsweise stoffschlüssig. Es ist auch möglich, dass das zweite Befestigungselement 105 und das Verbindungselement 106 einstückig und/oder einteilig ausgebildet sind.

Das Verbindungselement 106 weist eine Stützfläche auf, mit der es am Befestigungsprofil 100 abgestützt ist. So wird einer Kippbewegung des Verbindungselements 106 während einer Öffnungsbewegung des Türflügels 202 entgegengewirkt.

Das zweite Befestigungselement 105 ist auf dem ersten Befestigungselement 104 aufgeschraubt. Der Verbindungsabschnitt 109 des Abdeckprofils 101 ist zwischen zwei Schenkeln des Verbindungselements 106 angeordnet und befestigt. Je nach dem, wie weit das zweite Befestigungselement 105 auf das erste Befestigungselement 104 aufgeschraubt wird, lässt sich somit ein Abstand des Abdeckprofils 101 vom Türflügel 202 in einer Richtung senkrecht zu einer der Hauptoberflächen des Türflügels 202 einstellen. Die Kombination aus dem ersten Befestigungselement 104 und dem zweiten Befestigungselement 105 kann daher auch als Abstandsverstellungsmechanismus bezeichnet werden.

Der Bandabschnitt 108 weist eine kreisförmige Querschnittsfläche auf, deren Durchmesser an einen Durchmesser des Türbands 200 angepasst ist.

Das Deckelprofil 102 ist am Befestigungsprofil 100 und/oder an den Endkappen 103 befestigt. Es deckt das Befestigungsprofil 100, einen ersten Teil des Verbindungsabschnitts 109, den Abstandsverstellungsmechanismus 104 und 105 und das Verbindungselement 106 ab. Das Deckelprofil 102 begrenzt zusammen mit den Endkappen 103 und dem Befestigungsprofil 100 einen Innenraum, in dem der Abstandsverstellungsmechanismus 104 und 105 und das Verbindungselement 106 angeordnet sind.

Ein zweiter Teil des Verbindungsabschnitts 109 und der Bandabschnitt 108 ragen seitlich aus dem Innenraum heraus. Dabei ragt der zweite Teil des Verbindungsabschnitt 109 durch eine Öffnung zwischen dem Befestigungsprofil 100 und dem Deckelprofil 102.

Im am Türflügel 202 befestigten Zustand des Befestigungsprofils 100 ist der Abstand des Abdeckprofils 101 in senkrechter Richtung zu den Hauptoberflächen des Türflügels 202 so eingestellt, dass der Bandabschnitt 108 mit dem Türband 200 fluchtet. Ein Spalt zwischen der Türzarge 201 und dem Türblatt wird somit durch das Abdeckprofil 101 zumindest teilweise abgedeckt, sodass ein menschlicher Finger, beispielsweise ein Finger eines Kindes, nicht in diesen bandseitigen Spalt gesteckt werden kann. Da das Abdeckprofil 101 zudem in den Innenraum hineinragt und mit dem Befestigungsprofil 100 verbunden ist, wird auch aus einer seitlichen Richtung ein zuverlässiger Fingerschutz erreicht.

Die Position des Abdeckprofils 101 kann außerdem auch durch eine Wahl der Befestigungsposition des Befestigungsprofils 100 am Türflügel 202 sowohl in einer horizontalen Richtung parallel zu den Hauptoberflächen des Türflügels 202 und in vertikaler Richtung an die Position des Türbands 200 angepasst werden.

Außerdem kann das Verbindungselement 106 innerhalb der Schienen 107 in vertikaler Richtung frei verschoben werden. Dies beeinflusst auch die vertikale Position des Abdeckprofils 101. Dies ist insbesondere vorteilhaft, um für eine Befestigung des Befestigungsprofils 100 am Türflügel 202 benötigte Befestigungsbereich so anordnen zu können, dass sie bei der Montage nicht mit Befestigungsbereichen für das Türband 200 am Türflügel 202 kollidieren. Wenn beispielsweise sowohl das Türband 200 als auch das Befestigungsprofil 100 mit einer Schraubverbindung am Türflügel 202 befestigt werden, können die jeweiligen Schrauben im und am Türflügel 202 sich nicht kreuzen.

Im am Türflügel 202 oder an der Türzarge 201 montierten Zustand ist der komplette im Querschnitt kreisförmige Bandabschnitt 108 in einer horizontalen Richtung parallel zu den Hauptoberflächen des Türblatts 202 vom Befestigungsprofil 100 beabstandet. Dies hat insbesondere den Vorteil, dass der Fingerschutzmechanismus besonders flach ausgestaltet werden kann. Außerdem kann das Befestigungsprofil 100 beispielsweise am Türflügel 202 befestigt werden, auch wenn das Türband 200 in der horizontalen Richtung parallel zu den Hauptoberflächen des Türflügels 202 vom Türflügel 202 beabstandet ist.

Es ist möglich, dass ein Kabel aus dem Innenraum herausragt. Das Kabel kann beispielsweise seitlich rausragen und durch eine Ausnehmung im Bandabschnitt 108 in einen vom Bandabschnitt 108 umgebenen Raum geführt sein. Dieses Kabel kann beispielsweise genutzt werden, um ein elektrisch betriebenes Gerät im Innenraum mit elektrischem Strom zu versorgen und/oder um Sensordaten von einem im Innenraum angeordneten Sensor zu leiten.

Bei der in Figur 5 dargestellten alternativen Ausführungsform ist das Abdeckprofil 500 direkt über einen Abstandsverstellungsmechanismus 503 mit dem Befestigungsprofil 100 verbunden. Es entfällt somit das Verbindungselement 106. Außerdem entfällt auch das Deckelprofil 102, da das einstückige Abdeckprofil 500 den Innenraum abdeckt. Das Abdeckprofil 500 weist ebenfalls einen Bandabschnitt 501 auf, der jedoch eine teilkreisförmige Querschnittsfläche aufweist. Der Durchmesser ist jedoch auch hier an den Durchmesser des Türbands 200 angepasst. Der Abstandsverstellungsmechanismus 503 funktioniert ähnlich oder genauso wie der Abstandsverstellungsmechanismus aus den Figuren 1 bis 4.

Das Abdeckprofil 500 weist außerdem eine Spaltabdeckung 502 auf, die auf einer vom Bandabschnitt 501 weg gerichteten Seite des Befestigungsprofils 100 angeordnet ist. Die Spaltabdeckung 502 ist elastisch verformbar und drückt gegen den Türflügel 202, wenn das Befestigungsprofil 100 am Türflügel 202 befestigt ist. Wenn das Befestigungsprofil 100 an der Türzarge 201 befestigt ist, drückt die Spaltabdeckung 502 gegen die Türzarge 201. Die Spaltabdeckung 502 erstreckt sich über die gesamte Länge des Abdeckprofils 501. Die Spaltabdeckung 502 begrenzt gemeinsam mit dem sich daran anschließenden Abschnitt des Abdeckprofils 500 und dem Befestigungsprofil 100 den Innenraum, in dem der Abstandsverstellungsmechanismus 503 angeordnet ist. Die Spaltabdeckung 502 deckt einen eventuell in Abhängigkeit vom Abstand des Abdeckprofils 500 vom Befestigungsprofil 100 entstehenden Spalt zwischen dem Abdeckprofil 500 und dem Befestigungsprofil 100 ab.

## Patentansprüche

1. Tür, umfassend ein Türblatt (202), ein Türband (200), eine Türzarge (201), ein Befestigungsprofil (100) und ein Abdeckprofil (101), wobei das Türblatt (202) zwei Hauptoberflächen und zwei Nebenoberflächen aufweist, wobei der Flächeninhalt der Hauptoberflächen jeweils um ein Vielfaches größer ist als der Flächeninhalt der Nebenoberflächen, wobei das Türband (200) an einem seitlichen Endbereich des Türblatts (202) befestig ist, wobei das Türblatt (202) über das Türband (200) schwenkbar mit der Türzarge (201) verbunden ist, wobei das Befestigungsprofil (100) am Türblatt (202) oder an der Türzarge (201) befestigt ist, wobei das Abdeckprofil (101) mit dem Befestigungsprofil (100) verbunden ist, wobei das Abdeckprofil (101) einen Spalt zwischen dem Türblatt (202) und der Türzarge (201) zumindest teilweise abdeckt, der benachbart zum seitlichen Endbereich angeordnet ist, wobei das Abdeckprofil (101) einen Bandabschnitt (108) aufweist, der ausschließlich oberhalb und unterhalb des Türbands (200) angeordnet ist, wobei der Bandabschnitt (108) in einer horizontalen Richtung parallel zu den Hauptoberflächen versetzt zum Befestigungsprofil (100) angeordnet ist, wobei ein Abstand des Abdeckprofils (101) vom Türblatt (202) in einer Richtung senkrecht zu den Hauptoberflächen einstellbar ist, wobei die Tür ein Deckelprofil (102) umfasst, wobei das Deckelprofil (102) am Befestigungsprofil (100) befestigt ist und gemeinsam mit dem Befestigungsprofil (100) einen Innenraum definiert, wobei ein Abstandsverstellungsmechanismus (104; 105) innerhalb des Innenraums angeordnet ist, wobei der Abstand des Abdeckprofils (101) vom Türblatt (202) mittels des Abstandsverstellungsmechanismus (104; 105) einstellbar ist, **dadurch gekennzeichnet, dass** das Abdeckprofil (101), insbesondere der Bandabschnitt (108) des Abdeckprofils (101), aus dem Innenraum herausragt.

2. Tür nach einem der vorherigen Ansprüche, **dadurch gekennzeichnet, dass** das Abdeckprofil (101) mit dem Befestigungsprofil (100) über ein Verbindungselement (106) verbunden ist.

3. Tür nach dem vorherigen Anspruch, **dadurch gekennzeichnet, dass** das Verbindungselement (106) zwei Schenkel aufweist, wobei das Abdeckprofil (101) zwischen den beiden Schenkeln befestigt ist.

4. Tür nach dem vorherigen Anspruch, **dadurch gekennzeichnet, dass** sich die Schenkel in ihrer Querrichtung seitlich weg vom Befestigungsprofil (100) erstrecken.

5. Tür nach einem der vorherigen Ansprüche, **dadurch gekennzeichnet, dass** das Deckelprofil (102) zumindest teilweise mit dem Abdeckprofil (101) in einer horizontalen Richtung senkrecht zu den Hauptoberflächen überlappt.

6. Tür nach einem der vorherigen Ansprüche, **dadurch gekennzeichnet, dass** die Tür eine erste Endkappe (103) und eine zweite Endkappe (103) aufweist, wobei die erste Endkappe (103) an einem ersten Ende des Befestigungsprofils (100) und/oder an einem ersten Ende des Deckelprofils (102) befestigt ist, wobei die zweite Endkappe (103) an einem zweiten Ende des Befestigungsprofils (100) und/oder an einem zweiten Ende des Deckelprofils (102) befestigt ist, wobei das erste Ende jeweils dem zweiten Ende gegenüber angeordnet ist.

7. Tür nach einem der vorherigen Ansprüche, **dadurch gekennzeichnet, dass** das Befestigungsprofil (100) zwei in Längsrichtung des Befestigungsprofils (100) verlaufende Schienen (107) aufweist, wobei der Abstandsverstellungsmechanismus (104; 105) und/oder die Endkappen (103) zwischen den Schienen (107) eingeschoben sind.

8. Tür nach einem der vorherigen Ansprüche, **dadurch gekennzeichnet, dass** der Bandabschnitt (108) eine kreisbogenförmige Querschnittsfläche aufweist, wobei der Durchmesser des Bandabschnitts (108) an einen Durchmesser des Türbands (200) angepasst ist.

## Claims

1. Door, comprising a door leaf (202), a door hinge (200), a door frame (201), a fastening profile (100) and a covering profile (101), wherein the door leaf (202) has two main surfaces and two secondary surfaces, wherein the surface area of the main surfaces is in each case multiple times greater than the surface area of the secondary surfaces, wherein the door hinge (200) is secured to a lateral end region of the door leaf (202), wherein the door leaf (202) is pivotably connected to the door frame (201) by the door hinge (200), wherein the fastening profile (100) is secured to the door leaf (202) or to the door frame (201), wherein the covering profile (101) is connected to the fastening profile (100), wherein the covering profile (101) at least partially covers a gap between the door leaf (202) and the door frame (201), which gap is arranged adjacent to the lateral end region, wherein the covering profile (101) has a hinge section (108) which is arranged exclusively above and below the door hinge (200), wherein the hinge section (108) is arranged offset to the fastening profile (100) in a horizontal direction parallel to the main surfaces, wherein a distance of the covering profile (101) from the door leaf (202) can be adjusted in a direction perpendicular to the main surfaces, wherein the door comprises a cover profile (102), wherein the cover profile (102) is secured to the fastening profile (100) and together with the fastening profile (100) defines an inner space, wherein a distance adjusting mechanism (104; 105) is arranged inside the inner space, wherein the distance of the covering profile (101) from the door leaf (202) can be adjusted by means of the distance adjusting mechanism (104; 105), **characterised in that** the covering profile (101), in particular the hinge section (108) of the covering profile (101), projects out from the inner space.

2. Door according to any one of the preceding claims, **characterised in that** the covering profile (101) is connected to the fastening profile (100) by a connecting element (106).

3. Door according to the preceding claim, **characterised in that** the connecting element (106) has two legs, wherein the covering profile (101) is secured between the two legs.

4. Door according to the preceding claim, **characterised in that** the legs extend laterally away from the fastening profile (100) in their transverse direction.

5. Door according to any one of the preceding claims, **characterised in that** the cover profile (102) at least partly overlaps the covering profile (101) in a horizontal direction perpendicular to the main surfaces.

6. Door according to any one of the preceding claims, **characterised in that** the door has a first end cap (103) and a second end cap (103), wherein the first end cap (103) is secured to a first end of the fastening profile (100) and/or to a first end of the cover profile (102), wherein the second end cap (103) is secured to a second end of the fastening profile (100) and/or to a second end of the cover profile (102), wherein the first end is arranged opposite the second end respectively.

7. Door according to any one of the preceding claims, **characterised in that** the fastening profile (100) has two rails (107) extending in the longitudinal direction of the fastening profile (100), wherein the distance adjusting mechanism (104; 105) and/or the end caps (103) are inserted between the rails (107).

8. Door according to any one of the preceding claims, **characterised in that** the hinge section (108) has an arc-shaped cross-section, wherein the diameter of the hinge section (108) is adapted to a diameter of the door hinge (200).

## Revendications

1. Porte comprenant un vantail de porte (202), une charnière de porte (200), un châssis de porte (201), un profilé de fixation (100) et un profilé de recouvrement (101), dans laquelle le vantail de porte (202) présente deux surfaces principales et deux surfaces secondaires, dans laquelle la superficie des surfaces principales est respectivement plus grande d'un multiple que la superficie des surfaces secondaires, dans laquelle la charnière de porte (200) est fixée à une zone d'extrémité latérale du vantail de porte (202), dans laquelle le vantail de porte (202) est relié de manière pivotante par le biais de la charnière de porte (200) au châssis de porte (201), dans laquelle le profilé de fixation (100) est fixé au vantail de porte (202) ou au châssis de porte (201), dans laquelle le profilé de recouvrement (101) est relié au profilé de fixation (100), dans laquelle le profilé de recouvrement (101) recouvre au moins partiellement une fente entre le vantail de porte (202) et le châssis de porte (201), fente qui est agencée de manière contigüe à la zone d'extrémité latérale, dans laquelle le profilé de recouvrement (101) présente une section de bande (108) qui est agencée exclusivement au-dessus et en dessous de la charnière de porte (200), dans laquelle la section de bande (108) est agencée dans un sens horizontal parallèlement aux surfaces principales en déport du profilé de fixation (100), dans laquelle une distance entre le profilé de recouvrement (101) et le vantail de porte (202) est réglable dans un sens perpendiculaire aux surfaces principales, dans laquelle la porte comprend un profilé de couvercle (102), dans laquelle le profilé de couvercle (102) est fixé au profilé de fixation (100) et définit un espace intérieur conjointement avec le profilé de fixation (100), dans laquelle un mécanisme de réglage de distance (104; 105) est agencé à l'intérieur de l'espace intérieur, dans laquelle la distance entre le profilé de recouvrement (101) et le vantail de porte (202) est réglable au moyen du mécanisme de réglage de distance (104; 105), **caractérisée en ce que** le profilé de recouvrement (101), en particulier la section de bande (108) du profilé de recouvrement (101) dépasse de l'espace intérieur.

2. Porte selon l'une quelconque des revendications précédentes, **caractérisée en ce que** le profilé de recouvrement (101) est relié au profilé de fixation (100) via un élément de liaison (106).

3. Porte selon la revendication précédente, **caractérisée en ce que** l'élément de liaison (106) présente deux branches, dans laquelle le profilé de recouvrement (101) est fixé entre les deux branches.

4. Porte selon la revendication précédente, **caractérisée en ce que** les branches s'étendent dans leur sens transversal latéralement en s'écartant du profilé de fixation (100).

5. Porte selon l'une quelconque des revendications précédentes, **caractérisée en ce que** le profilé de couvercle (102) chevauche au moins partiellement le profilé de recouvrement (101) dans un sens horizontal perpendiculairement aux surfaces principales.

6. Porte selon l'une quelconque des revendications précédentes, **caractérisée en ce que** la porte présente un premier capuchon d'extrémité (103) et un second capuchon d'extrémité (103), dans laquelle le premier capuchon d'extrémité (103) est fixé à une première extrémité du profilé de fixation (100) et/ou à une première extrémité du profilé de couvercle (102), dans laquelle le second capuchon d'extrémité (103) est fixé à une seconde extrémité du profilé de fixation (100) et/ou à une seconde extrémité du profilé de couvercle (102), dans laquelle la première extrémité est agencée respectivement en face de la seconde extrémité.

7. Porte selon l'une quelconque des revendications précédentes, **caractérisée en ce que** le profilé de fixation (100) présente deux rails (107) s'étendant dans le sens longitudinal du profilé de fixation (100), dans laquelle le mécanisme de réglage de distance (104; 105) et/ou les capuchons d'extrémité (103) sont insérés entre les rails (107).

8. Porte selon l'une quelconque des revendications précédentes, **caractérisée en ce que** la section de bande (108) présente une aire de section en forme d'arc de cercle, dans laquelle le diamètre de la section de bande (108) est adapté à un diamètre de la charnière de porte (200).
